# FASCICULE DE BREVET EUROPEEN

(11) **EP 3 003 913 B1**
(45) Date de publication et mention de la délivrance du brevet: **17.07.2019**
(21) Numéro de dépôt: 14739270.8
(22) Date de dépôt: 15.05.2014
(51) Int. Cl.: B65D 88/00, B65D 88/12

(54) **CONTENEUR DE TRANSPORT MULTIMODAL EXTENSIBLE**
DEHNBARER MULTIMODALER TRANSPORTBEHÄLTER
EXPANDABLE MULTIMODAL TRANSPORT CONTAINER

(30) Priorité: 25.05.2013 FR 1301193; 04.11.2013 TN 2013000458
(43) Date de publication de la demande: 13.04.2016
(73) Titulaire: Miled, Mohamed Sahbi, 5035 Sayada (TN)
(72) Inventeur: Miled, Mohamed Sahbi, 5035 Sayada (TN)
(74) Mandataire: Nasr, Abdelmottaleb
(86) Numéro de dépôt international: PCT/TN2014/000004
(87) Numéro de publication internationale: WO 2014/193317

(56) Documents cités:
- WO-A1-2010/018277
- DE-U- 9 112 789
- US-A- 3 966 075
- US-A- 5 413 410

## Description

La présente invention se rapporte au domaine des conteneurs ajustables dans le sens de leur longueur, et à une utilisation de tels conteneurs ajustables.

Le conteneur intermodal est une boîte (de préférence un parallélépipède), généralement en acier, réutilisable et standardisé utilisé pour le stockage et le transport de marchandises. Le système de transport intermodal de marchandises conteneurisées est mondial et permet une circulation sûre et efficace des marchandises. Le terme « Intermodal » indique que le conteneur peut être déplacé d'un mode de transport à un autre (maritime, fluvial, ferroviaire, routier) sans rupture de charge c'est-à-dire sans décharger et recharger le contenu du conteneur. Les conteneurs ont chacun une marque d'identification unique régie par la norme ISO 6346 ; leur longueur varie en général de 8 pieds (2,438 m) à 56 pieds (17,07 m) et leur hauteur de 8 pieds (2,438 m) à 9 pieds 6 pouces (2,9 m). La capacité des conteneurs est souvent exprimée en unités équivalentes à vingt pieds (capacité égale à un standard de longueur de 6,10 m x largeur de 2,44 m). Nous les appellerons par la suite les « conteneurs ISO » car ils doivent se conformer aux exigences ISO en vigueur au moment de leur fabrication; par exemple en matière de transport afin de permettre le transport par camion, train, bateau et/ou barge. On pourra également se référer à la norme ISO 668:1995 (qui définit des conteneurs de 10, 20, 30 et 40 pieds) et/ou plus récemment à la norme ISO 668 :2013.

La présente invention se rapporte donc au domaine des conteneurs ISO ajustables dans le sens de leur longueur, et plus particulièrement en une utilisation optimisée de tels conteneurs ISO ajustables. Comme décrit ci-dessous, bien que la standardisation ISO du transport de conteneurs ait grandement contribué à une rationalisation du transport de conteneurs à l'échelle mondiale, la Demanderesse a développé une amélioration critique au système de transport de conteneurs qui permettra de mieux gérer les mouvements de marchandises de par le monde. En effet, la mondialisation entraine des mouvements de marchandises par conteneur déséquilibrés et qui ne peuvent pas être contrôlés et/ou optimisés en raison de la mobilité à l'échelle du globe de l'offre et de la demande. Il arrive donc fréquemment que les conteneurs qui ont voyagés d'un point à un autre se retrouvent soit en mode de stockage au lieu de destination, soit repartent à vide et/ou partiellement remplis vers une autre destination. Il existe donc bien un besoin en matière d'optimisation du transport par conteneur tout en respectant les normes internationales en vigueur.

Certaines solutions d'amélioration du domaine du transport par conteneur ont été décrites dans l'art antérieur. Ainsi, il existe de l'art antérieur relatif :
- aux conteneurs pliables de manière à optimiser le transport à vide des dits conteneurs,
- aux conteneurs dont certaines faces sont amovibles de manière à en faciliter le chargement et/ou le déchargement des marchandises, et
- aux conteneurs construits en matériaux autre que l'acier de manière à diminuer leur poids.

Le document US3966075 décrit un conteneur standard et un sous-conteneur combinable à l'intérieur du conteneur standard.

L'art antérieur décrit également des exemples de conteneurs ajustables. On citera à titre illustratif, la demande de brevet international WO2011110725 qui concerne un conteneur adaptable, doté de moyens pour modifier ses dimensions de sorte que les colonnes de son armature et les parois latérales, frontale et postérieure sont extensibles d'un conteneur standard à un conteneur de type à double hauteur. L'application particulièrement recherchée pour les conteneurs de ce type concerne l'habitat, en effet, la figure 10 de WO2011110725 montre un ensemble modulaire obtenu en regroupant les différents conteneurs ensembles et en les attachant les uns aux autres (ceci incluant un empilage) pour former une maison, une salle d'exposition, un lieu de loisirs, ...

En fait la grande majorité des conteneurs ajustables répond à d'autres objectifs que l'optimisation du transport par conteneur ce qui se manifeste entre autre par le fait qu'ils ne sont bien souvent pas des conteneurs ISO car ils ne répondent plus aux exigences ISO relatives au transport et à la manutention par conteneur. Ceci est probablement dû au fait que l'application principale développée au cours des dernières décennies sur la base de conteneurs ajustables concerne de manière générique l'habitat comme décrit ci-dessus.

Ainsi. Il existe toujours un besoin en matière d'optimisation du transport par conteneur ISO.

Un conteneur ISO est un engin de transport
1. ayant un caractère durable et conséquemment assez solide pour supporter des utilisations multiples ;
2. conçu de manière à faciliter le transport des biens par un ou plusieurs modes de transport sans rupture de charge ;
3. équipé d'accessoires permettant une manutention simple et tout particulièrement le transfert d'un mode de transport à un autre ;
4. conçu de manière à être rempli et déchargé facilement ;
5. ayant un volume intérieur de 1 m3 ou plus ;
6. de préférence empilable ; et
7. conforme aux normes ISO relatives aux conteneurs existantes et en vigueur au moment de leur fabrication (et conforme aux normes de sécurité correspondantes).

Ainsi, cet objectif est atteint grâce à un conteneur ajustable selon la revendication 1.

La présente invention concerne également l'utilisation d'un conteneur pour le transport de marchandises selon la revendication 9

L'invention, avec ses caractéristiques et avantages, ressortira plus clairement à la lecture de la description faite en référence aux dessins annexés dans lesquels :
La figure 1 illustre une vue tridimensionnelle d'un exemple de conteneur ISO selon la présente invention dans sa configuration allongée.
La figure 2 illustre une vue tridimensionnelle d'un exemple de conteneur ISO selon la présente invention dans sa configuration allongée, configuration réalisée grâce à un engin motorisé également représenté sur la figure.

En particulier, la figure 1 illustre :
- une partie centrale fixe 1 correspondant à un conteneur ISO de dimension A équivalent à une longueur L0 de vingt (20) pieds ;
- une partie mobile 2a gauche de dimension ((B-A)/2)) équivalent à une longueur L2 de dix (10) pieds ; et
- une partie mobile 2b droite de dimension ((B-A)/2)) équivalent à une longueur L1 de dix (10) pieds.

Ainsi, la configuration allongée (« mode allongé ») selon la figure 1 illustre un conteneur de dimension B équivalent à une longueur totale de quarante (40) pieds. La configuration compacte (« mode compact ») du conteneur de la figure 1 - bien que non illustrée - peut facilement se déduire de ladite figure lorsque les deux parties mobiles sont entièrement confondues avec la partie centrale. Ainsi, la configuration compacte obtenue au moyen du conteneur selon la figure 1 est un conteneur de dimension A équivalent à une longueur totale de vingt (20) pieds. Bien que la présente invention ne soit pas limitée à des conteneurs de dimensions de 20 et 40 pieds - on peut effectivement bénéficier des avantages de la présente invention avec des conteneurs présentant des dimensions différentes en configuration compacte et/ou allongée - ce type de combinaison de dimensions constitue un mode de réalisation selon la présente invention comme expliqué ci-après.

Une caractéristique essentielle selon la présente invention consiste en ce que le conteneur ajustable conserve ses caractéristiques et exigences ISO dans toutes les configurations, que ces dernières soient compactes ou allongées.

Le conteneur ajustable selon la présente invention comprend des pièces de coin permettant l'arrimage du dit conteneur et/ou son empilage sur d'autres conteneurs (et vice et versa) de manière conventionnelle. Ainsi, dans sa configuration compacte, le conteneur selon la présente invention comprend au moins quatre pièces de coin soit sur sa face supérieure, soit sur sa face inférieure ; au moins quatre pièces de coin sur chacune de ces deux faces, soit huit pièces de coin. Ces pièces de coin sont disposées aux quatre/huit extrémités des faces - conformément aux normes ISO relatives aux conteneurs existantes et en vigueur au moment de leur fabrication (par exemple la norme ISO 668 : 1995 ; et, en particulier, son annexe A) - de manière à permettre l'empilage et/ou l'arrimage. De même, dans sa configuration allongée, le conteneur selon la présente invention comprend également au moins quatre pièces de coin soit sur sa face supérieure, soit sur sa face inférieure ; au moins quatre pièces de coin sur chacune de ces deux faces, soit huit pièces de coin. Ces pièces de coin sont disposées aux quatre/huit extrémités des faces de manière à permettre l'empilage.

Dans une configuration du conteneur ajustable ne faisant pas partie de la présente invention, les parties latérales mobiles qui se confondent avec la partie centrale fixe en mode compact ont une longueur identique. Les parties latérales mobiles qui se confondent avec la partie centrale fixe sont comprises dans ladite partie centrale fixe en mode compact.

Dans cette dernière configuration, les pièces de coin des parties mobiles seront amovibles de manière à ne pas perturber le mouvement des parties mobiles à l'intérieur de la partie fixe.

Ainsi, selon la présente invention, ledit conteneur comprend au moins seize pièces de coin, dont au moins huit se trouvent sur sa face supérieure et au moins huit sur sa face inférieure ; et dont au moins huit sont amovibles.

Selon l'invention conteneurs fils est équipé de deux pièces de coins en haut amovibles pour permettre l'entrée intégrale des conteneurs fils dans le conteneur mère. Ces pièces de coins qu'on déplace avec une vis guidée par un trou oblong seront fixées à la position voulue en fonction de la position des conteneurs fils. Si les conteneurs fils sont en position fermés, pour avoir la dimension 20 pieds ces pièces de coin ne seront pas fonctionnelles.

Par contre si les conteneurs fils sont en position ouverts, c'est à dire on aura un conteneur de dimensions 40 pieds, ces pièces de coin seront fonctionnelles et serviront pour la fixation des conteneurs et éventuellement à la manutention du conteneur.

Les conteneurs fils comportent aussi chacun deux pièces de coin fixées en bas. Le conteneur sera aussi équipé d'un axe goupille qui sera positionné en fonction des dimensions voulues (45, 40 30, 20, 10 ...).

Le conteneur dans un exemple ne faisant pas partie de la présent invention, la présente invention peut également être pourvu de points d'ancrage additionnels.

Les deux parties mobiles dans le sens de la longueur du conteneur et déployables de part et d'autre de la partie centrale fixe sont donc solidaires de la partie centrale fixe.

Dans un mode de configuration du conteneur selon la présente invention, le système solidaire comprend deux systèmes de guidage linéaire, permettant la mobilité des parties déployables par rapport à la partie fixe du conteneur.

Ces systèmes de guidage peuvent être placés sur n'importe quelles faces longitudinales solidaires des parties mobiles et de la partie fixe du conteneur, par exemple uniquement sur leurs parois supérieures ou, de préférence à la fois sur leurs parois supérieures et inférieures, ou encore sur l'ensemble de leurs parois longitudinales. Ainsi, dans un mode d'exécution, le système solidaire du conteneur selon la présente invention comprend au moins quatre systèmes de guidage linéaire dont au moins deux sont sur les parois supérieures et au moins deux sur les parois inférieures; on pourra également avantageusement y ajouter au moins un système de guidage linéaire positionné sur les parois latérales longitudinales du conteneur.

Dans un exemple de mode de configuration du conteneur selon la présente invention, le système solidaire comprend également un axe rigide, mobile au sein du système de guidage, et de longueur sensiblement équivalente à la longueur maximale disponible sur la paroi correspondante de la partie fixe. Ce type de configuration permet la conservation de la caractéristique ISO du conteneur en mode allongé et donc sa rigidité. A titre d'exemple non limitatif, on se référera à l'illustration de la figure 1 : dans cette configuration particulière, environ chaque moitié du dit axe rigide restera donc respectivement solidaire de la partie fixe et de la partie mobile. Une caractéristique des configurations de ce type consiste en ce que le système de guidage de la partie mobile de gauche n'est pas aligné avec le système de guidage de la partie mobile de droite du conteneur.

Dans un exemple de mode de configuration du conteneur selon la présente invention, le système solidaire comprend également des systèmes d'arrêt de sécurité permettant de contrôler le déplacement des parties mobiles entre leur position correspondant au mode compact et leur position correspondant au mode allongé. Ces systèmes d'arrêt de sécurité peuvent être réalisés par tout moyen approprié. On citera à titre illustratif un système d'arrêt de sécurité type axe d'arrêt ce qui permet de conférer plus de stabilité aux parties mobiles. Dans un mode particulier selon la présente invention, le conteneur comprend au moins deux systèmes d'arrêt de sécurité, un pour chaque partie mobile.

Selon la présente invention, les deux parties solidaires de la partie centrale fixe du conteneur et déployables de part et d'autre de ladite partie centrale fixe, sont mobiles. Selon un mode de réalisation ne faisant pas partie de la présente invention, lorsque le conteneur est en mode allongé, les dimensions des parties mobiles qui dépassent de part et d'autre de la partie fixe sont identiques. La mobilité des parties déployables du conteneur selon la présente invention peut être assurée par tout moyen approprié ; cette mobilité peut être de type autonome ou semi-autonome comme expliqué ci-après.

Une des solutions techniques, ne faisant pas partie de la présent invention, qu'on a développée et qui a subi tous les tests et calcul RDM, éléments finis de résistance est la suivante : avec un système de guidage en translation par galets placés latéralement ainsi qu'un système composé de douille à bille qui sera placé en haut et en bas, les deux conteneurs fils font des mouvements latéraux à l'intérieur du conteneur mère. Ce dernier système de guidage en translation par des éléments roulant permet d'assurer le bon fonctionnement et réduit les phénomènes des frottements. Les solutions utilisées ont été conçues et fabriquées à partir de pièces (éléments de guidage standard).

Le conteneur mère se présente comme une structure mécano-soudée sous la forme d'un couloir métallique. Les pièces soudées sont de géométries simples et standards et qui existent sur le marché. Les côtés latéraux sont fabriqués à partir de tôles bradage à l'instar des conteneurs classiques. Le plafond est quand à lui fabriqué à partir de tôles comportant des poutrelles EPE afin d'assurer le maintien et le bon fonctionnement des rails. Le conteneur mère et pour faciliter les mouvements des conteneurs fils comportera aussi des douilles ainsi que des galets. (Figure 3,4 et 5).

Pour les conteneurs fils, chacun sera équipé de deux pièces de coins en haut amovibles pour permettre l'entrée intégrale des conteneurs fils dans le conteneur mère. Dans un exemple ne faisant pas partie de la présent invention, ces pièces de coins qu'on déplace avec une vis guidée par un trou oblong seront fixées à la position voulue en fonction de la position des conteneurs fils. Si les conteneurs fils sont en position fermée pour avoir la dimension 20 pieds ces-pièces de coin ne seront pas fonctionnelles. Par contre si les conteneurs fils sont en position ouverts, c'est à dire on aura un conteneur de dimensions 40 pieds, ces pièces de coin seront fonctionnelles et serviront pour la fixation des conteneurs et éventuellement à la manutention du conteneur. Les conteneurs fils comportent aussi chacun deux pièces de coin fixées en bas.

En se référant à la figure 2, la mobilité qui y est illustrée est de type « forcée » car elle est réalisée à l'aide d'un engin motorisé (par exemple de type camion, chariot élévateur, etc...) qui permet donc de tirer sur les parties mobiles de manière à déployer le conteneur vers son mode allongé et/ou de repousser les parties mobiles de manière à ramener le conteneur vers son mode compact.

L'ouverture et la fermeture ainsi que l'assemblage des parties amovibles peuvent être réalisés par une station fixe dédiée pour ce nouveau type de conteneur.

A titre d'exemples non limitatifs d'autres moyens permettant d'assurer le déplacement des parties mobiles du conteneur selon la présente invention, on citera les systèmes électriques, mécaniques (vis sans fin, table linéaire de guidage, rail-galet, crémaillère), hydrauliques et/ou électro hydrauliques, par exemple des vérins hydrauliques, tout type de moteur électrique, tout type de grue, etc.. Une source d'énergie électrique ou une batterie pourra être avantageusement utilisées pour certains des moyens cités ci-dessus.

Le conteneur ISO ajustable peut être facilement adapté pour devenir un système automatisé à structure variable.

L'emploi des poutres cylindriques (voir figure 1) est envisageable afin d'améliorer la résistance des huit coins amovibles (non soudés). Afin d'amortir les vibrations, une matière caoutchoutique peut être utilisée surtout au niveau des coins.

Pendant le stockage, les huit coins de conteneur ISO ajustable peuvent par exemple supporter la charge de 5 conteneurs de type 40 pieds ; quant à la manutention, elle pourra être effectuée par les 4 coins soudés sur la partie centrale fixe.

Par exemple, chaque partie solidaire doit supporter une charge maximale de 7 tonnes des marchandises et que le conteneur ISO ajustable porte au maximum 30 tonnes.

Selon un mode d'exécution ne faisant pas partie la présente invention, et ceci quel que soit le moyen permettant d'assurer le déplacement des parties mobiles du conteneur selon la présente invention, le déplacement des parties mobiles vers les modes allongés et compacts du conteneur se feront de manière synchronisée.

La grande partie du conteneur ajustable peut être en acier (par exemple S355 ayant une haute limite d'élasticité). Les deux parties mobiles peuvent également comprendre et/ou être constitué de matériaux plus légers tout en conservant les caractéristiques de solidité et de durabilité indispensables à la conservation de leur destination ISO. A titre d'exemples non limitatifs, on citera l'utilisation d'aluminium renforcé et/ou de tout métal ou combinaison de métaux légers à forte résistance mécanique (par exemple le titane) et ou ayant une isolation thermique meilleure que celle de l'acier. On pourra également utiliser des matériaux composites et/ou des matières plastiques. Les parties amovibles peuvent être en matière légère (par exemple alliage d'aluminium) afin de faciliter l'assemblage manuel. Pour garantir une longévité accrue à un conteneur ajustable dans un environnement agressif, il faut arriver à une meilleure résistance à la corrosion. C'est pourquoi on propose le revêtement métallique car il offre une excellente protection contre la corrosion.

Selon un mode d'exécution selon la présente invention, les parties mobiles du conteneur comprennent et/ou sont constituées de matériaux plus légers que la partie fixe. Ils peuvent aussi être constitues de parois isothermes pour avoir un conteneur frigorifique en mode compacte.

La présente invention concerne donc également l'utilisation d'un conteneur ajustable selon la revendication 8.

Cette utilisation permet donc d'adapter les conteneurs en fonction des marchandises à transporter et/ou en fonction du fait qu'il faille les transporter à vide vers un autre lieu de destination.

Un conteneur ajustable selon présente invention permet donc de réduire considérablement les coûts de transport des conteneurs vides et/ou partiellement remplis. Ainsi, Un conteneur ajustable selon la présente invention contribue au respect de l'environnement en optimisant le transport de marchandises et le nombre de déplacements à vide. Et enfin améliore l'isolation des conteneurs.

Il doit être évident pour l'homme du métier que la présente invention permet des modes de réalisation sous de nombreuses autres formes spécifiques sans l'éloigner du domaine d'application de l'invention tel que revendiqué. Ainsi, les présents modes de réalisation doivent être considérés à titre d'illustration mais peuvent être modifiés dans le domaine défini par la portée des revendications jointes.

## Revendications

1. Conteneur ajustable destiné au transport intermodal de marchandises comprenant
- une partie centrale fixe (1), correspondant par exemple à un conteneur ISO de 20 pieds, ouvert sur sa première face latérale transversale et sur sa deuxième face latérale transversale opposée, la partie centrale (**1**) comprenant quatre pièces de coin sur sa face supérieure et quatre pièces de coin sur sa face inférieure,
- une première partie latérale (**2a**), correspondant par exemple à un conteneur ISO de 10 pieds, emboitable dans la partie centrale fixe (**1**) à travers la première face latérale transversale, la première partie latérale (**2a**) étant solidaire de la partie centrale fixe (**1**) au moyen d'un système solidaire, ce système solidaire comprenant un premier système de guidage linéaire permettant la mobilité de la première partie latérale (**2a**) par rapport à la partie centrale fixe (**1**), la première partie latérale (**2a**) comprenant deux pièces de coin amovibles sur sa face supérieure et deux pièces de coin amovibles sur sa face inférieure,
- une deuxième partie latérale (**2b**), correspondant par exemple à un conteneur ISO de 10 pieds emboîtable dans la partie centrale fixe (**1**) à travers la deuxième face latérale transversale, la deuxième partie latérale (**2b**) étant solidaire de la partie centrale fixe (**1**) au moyen dudit système solidaire, le système solidaire comprenant un deuxième système de guidage linéaire permettant la mobilité de la deuxième partie latérale (**2b**) par rapport à la partie centrale fixe (**1**), la deuxième partie latérale (**2b**) comprenant deux pièces de coin amovibles sur sa face supérieure et deux pièces de coin amovibles sur sa face inférieure, la première partie latérale (**2a**) et la deuxième partie latérale (**2b**) étant mobiles dans le sens de la longueur de la partie centrale fixe (**1**) et déployables de part et d'autre de la partie centrale fixe (**1**) entre une configuration lorsque les deux parties latérales (2a, 2b) sont entièrement confondues avec la partie centrale fixe (1), dans laquelle configuration le conteneur ajustable est dit en configuration compacte et une configuration dans laquelle le conteneur ajustable est dit en configuration allongée, le conteneur ajustable en configuration compacte correspondant, par exemple, à un conteneur ISO de 20 pieds, le conteneur ajustable en configuration allongée correspondant, par exemple, à un conteneur ISO de 40 pieds,
les dimensions du conteneur ajustable en configuration allongée sont supérieurs à celles la du conteneur ajustable en configuration compacte.

2. Conteneur ajustable selon la revendication précédente, **caractérisé en ce que** le système solidaire comprend également un axe rigide, mobile au sein du premier système de guidage linéaire, et de longueur sensiblement équivalente à la longueur maximale disponible sur la paroi correspondante de la partie centrale fixe (**1**).

3. Conteneur ajustable selon l'une quelconque des revendications précédentes, **caractérisé en ce que** le système solidaire comprend également un système d'arrêt de sécurité permettant de contrôler le déplacement de la première partie latérale (**2a**) et de la deuxième partie latérale (**2b**) entre leur position correspondante au mode compact et leur position correspondante au mode allongé,

4. Conteneur ajustable selon l'une quelconque des revendications précédentes, **caractérisé en ce qu'**il comprend un moyen autonome ou semi-autonome assurant la mobilité de la première partie latérale (**2a**) et de la deuxième partie latérale (**2b**), ce moyen étant électrique, mécanique, hydraulique et/ou électrohydraulique,

5. Conteneur ajustable selon l'une quelconque des revendications précédentes, **caractérisé en ce que** la première partie latérale (**2a**) et la deuxième partie latérale (**2b**) sont constituées de parois isothermes.

6. Conteneur ajustable selon l'une quelconque des revendications précédentes, **caractérisé en ce que** la première partie latérale (**2a**) et la deuxième partie latérale (**2b**) comprennent et/ou sont constituées de matériaux plus légers que la partie centrale fixe (**1**).

7. Conteneur ajustable selon l'une quelconque des revendications précédentes, **caractérisé en ce que** la première partie latérale (**2a**) et la deuxième partie latérale (**2b**) comprennent et/ou sont constituées de matériaux plus légers que ceux de la partie centrale fixe (**1**) et ont une meilleure isolation thermique que la partie centrale fixe (**1**).

8. Conteneur ajustable selon l'une quelconque des revendications précédentes, **caractérisé en ce que** les systèmes de guidage linéaire sont placés sur les faces longitudinales supérieures et/ou inférieures et/ou latérales solidaires des parties latérales (**2a**, **2b**) et la partie centrale fixe (**1**).

9. Utilisation pour le transport de marchandises par conteneur d'un conteneur ajustable selon l'une quelconque des revendications précédentes.

## Patentansprüche

1. Anpassbarer Container für den intermodalen Güterverkehr, umfassend
- ein feststehendes Mittelteil (1), das beispielsweise einem ISO Container von 20 Fuß entspricht, der an seiner ersten Querseitenfläche und an seiner entgegengesetzten zweiten Querseitenfläche offen ist, wobei das Mittelteil (1) vier Eckstücke an seiner Oberseite und vier Eckstücke an seiner Unterseite umfasst,
- ein erstes Seitenteil (2a), das beispielsweise einem ISO Container von 10 Fuß entspricht, das in das feststehende Mittelteil (1) durch die erste Querseitenfläche einschiebbar ist, wobei das erste Seitenteil (2a) mittels eines integrierten Systems mit dem feststehenden Mittelteil (1) verbunden ist, wobei dieses integrierte System ein erstes Linearführungssystem umfasst, dass die Bewegbarkeit des ersten Seitenteils (2a) in Bezug auf das feststehende Mittelteil (1) ermöglicht, wobei das erste Seitenteil (2a) zwei lösbare Eckstücke an seiner Oberseite und zwei lösbare Eckstücke an seiner Unterseite umfasst,
- ein zweites Seitenteil (2b), das beispielsweise einem ISO Container von 10 Fuß entspricht, das in das feststehende Mitteilteil (1) durch die zweite Querseitenfläche einschiebbar ist, wobei das zweite Seitenteil (2b) mittels des integrierten Systems mit dem feststehenden Mittelteil (1) verbunden ist, wobei das integrierte System ein zweites Linearführungssystem umfasst, das die Bewegbarkeit des zweiten Seitenteils (2b) in Bezug auf das feststehende Mittelteil (1) ermöglicht, wobei das zweite Seitenteil (2b) zwei lösbare Eckstücke an seiner Oberseite und zwei lösbare Eckstücke an seiner Unterseite umfasst, wobei das erste Seitenteil (2a) und das zweite Seitenteil (2b) in Richtung der Länge des feststehenden Mittelteils (1) bewegbar sind und beidseits des feststehenden Mittelteils (1) ausziehbar sind zwischen einer Konfiguration, in der sich die beiden Seitenteile (2a, 2b) mit dem feststehenden Mittelteil (1) vollständig decken, wobei diese Konfiguration des anpassbaren Containers Kompaktkonfiguration genannt wird, und einer Konfiguration, die Langkonfiguration des anpassbaren Containers genannt wird, wobei der anpassbare Container in der Kompaktkonfiguration beispielsweise einem ISO Container von 20 Fuß entspricht, wobei der anpassbare Container in der Langkonfiguration beispielsweise einem ISO Container von 40 Fuß entspricht, wobei die Abmessungen des anpassbaren Containers in der Langkonfiguration größer als die des anpassbaren Containers in der Kompaktkonfiguration sind.

2. Anpassbarer Container nach dem vorhergehenden Anspruch, **dadurch gekennzeichnet, dass** das integrierte System auch eine starre Achse umfasst, die innerhalb des ersten Linearführungssystems beweglich ist und deren Länge im Wesentlichen gleichwertig zu der verfügbaren maximalen Länge an der entsprechenden Wand des feststehenden Mittelteils (1) ist.

3. Anpassbarer Container nach einem der vorhergehenden Ansprüche, **dadurch gekennzeichnet, dass** das integrierte System auch ein Sicherheitsarretierungssystem umfasst, das es ermöglicht, die Verlagerung des ersten Seitenteils (2a) und des zweiten Seitenteils (2b) zwischen ihrer dem Kompaktmodus entsprechenden Position und ihrer dem Langmodus entsprechenden Position zu kontrollieren.

4. Anpassbarer Container nach einem der vorhergehenden Ansprüche, **dadurch gekennzeichnet, dass** er ein autonomes oder teilautonomes Mittel umfasst, das die Bewegbarkeit des ersten Seitenteils (2a) und des zweiten Seitenteils (2b) gewährleistet, wobei dieses Mittel elektrisch, mechanisch, hydraulisch und/oder elektrohydraulisch sein kann.

5. Anpassbarer Container nach einem der vorhergehenden Ansprüche, **dadurch gekennzeichnet, dass** das erste Seitenteil (2a) und das zweite Seitenteil (2b) aus isothermen Wänden bestehen.

6. Anpassbarer Container nach einem der vorhergehenden Ansprüche, **dadurch gekennzeichnet, dass** das erste Seitenteil (2a) und das zweite Seitenteil (2b) Materialien umfassen und/oder aus Materialien bestehen, die leichter als die des feststehenden Mittelteils (1) sind.

7. Anpassbarer Container nach einem der vorhergehenden Ansprüche, **dadurch gekennzeichnet, dass** das erste Seitenteil (2a) und das zweite Seitenteil (2b) Materialien umfassen und/oder aus Materialien bestehen, die leichter als die des feststehenden Mittelteils (1) sind und eine bessere Wärmeisolierung als das feststehende Mittelteil (1) haben.

8. Anpassbarer Container nach einem der vorhergehenden Ansprüche, **dadurch gekennzeichnet, dass** die Linearführungssysteme an den oberen und/oder unteren und/oder seitlichen Längsseiten, mit den Seitenteilen (2a, 2b) und dem feststehenden Mitteilteil (1) 'verbunden, angeordnet sind.

9. Verwendung eines anpassbaren Containers nach einem der vorhergehenden Ansprüche für den Güterverkehr per Container.

## Claims

1. Adjustable container for intermodal transportation of goods comprising
- a fixed central part (1) corresponding, for example, to a 20ft ISO container that is open on the first transverse lateral face thereof and on the second, opposite transverse lateral face thereof, the central part (1) comprising four corner pieces on the upper face thereof and four corner pieces on the lower face thereof,
- a first lateral part (2a) corresponding, for example, to a 10ft ISO container that can be nested in the fixed central part (1) via the first transverse lateral face, the first lateral part (2a) being integral with the fixed central part (1) by means of an integral system, this integral system comprising a first linear guiding system allowing the first lateral part (2a) to move relative to the fixed central part (1), the first lateral part (2a) comprising two removable corner pieces on the upper face thereof and two removable corner pieces on the lower face thereof,
- a second lateral part (2b) corresponding, for example, to a 10ft ISO container that can be nested in the fixed central part (1) via the second transverse lateral face, the second lateral part (2b) being integral with the fixed central part (1) by means of said integral system, the integral system comprising a second linear guiding system allowing the second lateral part (2b) to move relative to the fixed central part (1), the second lateral part (2b) comprising two removable corner pieces on the upper face thereof and two removable corner pieces on the lower face thereof, the first lateral part (2a) and the second lateral part (2b) being able to move in the direction of the length of the fixed central part (1) and deployable on either side of the fixed central part (1) between a configuration when the two lateral parts (2a, 2b) are entirely merged with the fixed central part (1), in which configuration the adjustable container is said to be in a compact configuration and a configuration in which the adjustable container is said to be in an elongate configuration, the adjustable container in the compact configuration corresponding, for example, to a 20ft ISO container, the adjustable container in the elongate configuration corresponding, for example, to a 40ft ISO container, the dimensions of the adjustable container in the elongate configuration are greater than those of the adjustable container in the compact configuration.

2. Adjustable container according to the preceding claim, **characterized in that** the integral system also comprises a rigid shaft that can move within the first linear guiding system and is of a length substantially equivalent to the maximum available length on the corresponding wall of the fixed central part (1).

3. Adjustable container according to either one of the preceding claims, **characterized in that** the integral system also comprises a safety stop system that makes it possible to control the movement of the first lateral part (2a) and of the second lateral part (2b) between the position thereof that corresponds to the compact mode and the position thereof that corresponds to the elongate mode.

4. Adjustable container according to any one of the preceding claims, **characterized in that** it comprises an autonomous or semi-autonomous means enabling the first lateral part (2a) and the second lateral part (2b) to move, this means being electrical, mechanical, hydraulic and/or electrohydraulic.

5. Adjustable container according to any one of the preceding claims, **characterized in that** the first lateral part (2a) and the second lateral part (2b) are formed from isothermal walls.

6. Adjustable container according to any one of the preceding claims, **characterized in that** the first lateral part (2a) and the second lateral part (2b) comprise and/or are formed from materials that are lighter than the fixed central part (1).

7. Adjustable container according to any one of the preceding claims, **characterized in that** the first lateral part (2a) and the second lateral part (2b) comprise and/or are formed from materials that are lighter than those of the fixed central part (1) and have better thermal insulation than the fixed central part (1).

8. Adjustable container according to any one of the preceding claims, **characterized in that** the linear guiding systems are placed on the upper and/or lower and/or lateral longitudinal faces integral with the lateral parts (2a, 2b) and the fixed central part (1).

9. Use, for the container-transportation of goods, of an adjustable container according to any one of the preceding claims.
